# EUROPÄISCHE PATENTSCHRIFT

(11) **EP 3 598 916 B1**
(45) Veröffentlichungstag und Bekanntmachung des Hinweises auf die Patenterteilung: **23.06.2021**
(21) Anmeldenummer: 19186549.2
(22) Anmeldetag: 16.07.2019
(51) Int. Cl.: A44C 9/00

(54) **SCHMUCKRINGANORDNUNG**
JEWELLERY RING ASSEMBLY
SYSTÈME DE BIJOU EN ANNEAU

(30) Priorität: 24.07.2018 DE 102018117877
(43) Veröffentlichungstag der Anmeldung: 29.01.2020
(73) Patentinhaber: Feeling The Collection GmbH, 61348 Bad Homburg (DE)
(72) Erfinder: Ionita, Elena, 61381 Friedrichsdorf (DE)
(74) Vertreter: Wacker, Jost Oliver

(56) Entgegenhaltungen:
- DE-A1-102011 102 763
- FR-A1- 2 668 424
- FR-A1- 2 701 639

## Beschreibung

Die Erfindung betrifft eine Schmuckringanordnung, nach dem Oberbegriff des Anspruch 1 sowie einen Ringteil zur Herstellung einer solchen Schmuckringanordnung. Die Schmuckringanordnung weist dabei wenigstens einen ersten Ringteil und einen zweiten Ringteil auf, die in einer Verbindungsstellung aneinander angelegt werden können, um gemeinsam einen Schmuckring, wie insbesondere einen Fingerring zu bilden. Zudem weist die Schmuckringanordnung Magnetmittel auf, mittels denen der erste Ringteil und der zweite Ringteil in der Verbindungsstellung lösbar aneinander festgelegt werden können.

Aus DE 10 2011 102763 A1 ist eine derartige Schmuckringanordnung bekannt, die wenigstens zwei Fingerringe aufweist, die mittels eingelassener Magnetelemente lösbar aneinander festgelegt werden können. Dadurch ist es möglich, die Schmuckringanordnung aus einer Gruppe von mehreren passend zueinander ausgebildeten Fingerringen beliebig zusammen zu setzen, um den optischen Gesamteindruck der Schmuckringanordnung verändern zu können. Durch eine aufeinander abgestimmte radiär symmetrische Anordnung der Magnetelemente können die Magnetringe dabei in verschiedenen Drehstellungen zueinander gehalten werden.

Bei diesen bekannten Schmuckringanordnungen kann somit je nach Anzahl und Anordnung der verwendeten Fingerringe eine Vielzahl von optischen Effekten erzeugt werden.

Die Aufgabe der Erfindung ist es, bei einer gattungsgemäßen Schutzringanordnung einen weiteren beziehungsweise neuartigen optischen Effekt zu erzeugen.

Diese Aufgabe wird durch die Schmuckringanordnung mit den Merkmalen des Anspruchs 1 gelöst. Dabei weist der erste Ringteil einen ersten Öffnungsabschnitt und der zweite Ringteil einen zweiten Öffnungsabschnitt auf, so dass sich diese jeweils im Wesentlichen C-förmig erstrecken. Dabei können die beiden Ringteile in der Verbindungsstellung derart zueinander positioniert werden, dass sich der erste Ringteil durch den zweiten Öffnungsabschnitt des zweiten Ringteils und der zweite Ringteil gleichzeitig durch den ersten Öffnungsabschnitt des ersten Ringteils erstreckt. Beide Öffnungsabschnitte sind dabei beispielsweise zwischen zwei rampenförmigen Bereichen an den Enden des jeweiligen Ringteils ausgebildet, die zwei sich beabstandet zueinander parallel erstreckende Rampenflächen bilden. In diesem zusammengesteckten Zustand beider Ringteile wird hierdurch der optische Eindruck erweckt, dass sich diese gegenseitig überkreuzen beziehungsweise dass der Ring in sich verwunden ausgebildet ist. Auf diese Weise entsteht ein besonderer optischer Effekt der Schmuckringanordnung, der für sich genommen oder in Verbindung mit weiteren Ringteilen beziehungsweise mit geschlossen umlaufenden Schmuckringteilen als gestalterisches Element verwendet werden kann. Die verwendeten Magnetmittel sorgen dabei dafür, dass die beiden Ringteile insbesondere beim Tragen der Schmuckringanordnung in der gewünschten Position gehalten werden. Zudem ermöglichen sie auch eine einfache Trennung beider Ringteile, so dass die einzelnen Ringteile jeweils mit einem anderen Ringteil kombiniert werden, der beispielsweise eine andere Gestaltung aufweist. Die zusammengesetzten Ringteile können dabei beispielsweise eine unterschiedliche Farbgebung aufweisen, wodurch der optische Effekt des Ineinandergreifens beider Ringteile noch verstärkt wird. Die unterschiedliche Farbgebung kann dabei insbesondere durch die Verwendung unterschiedlicher Materialien, wie insbesondere Edelmetallen, oder durch unterschiedliche Beschichtung der einzelnen Ringteile, wie beispielsweise durch PVD-Beschichtung, sowie durch unterschiedliche Oberflächenbearbeitung erzeugt werden. Die Schmuckringanordnung kann auf diese Weise individuell gestaltet werden.

In einer besonders vorteilhaften Ausführungsform weisen die Magnetmittel am ersten Ringteil wenigstens ein erstes Magnetelement und am zweiten Ringteil wenigstens ein zweites Magnetelement auf. Auf diese Weise können von beiden Ringteilen magnetische Anziehungskräfte erzeugt werden, um diese in der Verbindungsstellung sicher in die gewünschte gegenseitige Position zu bringen und in dieser zu halten.

Dabei ist es günstig, wenn der erste Ringteil an zwei voneinander abgewandten Seiten jeweils wenigstens eines der ersten Magnetelemente und der zweite Ringteil an zwei voneinander abgewandten Seiten jeweils wenigstens eines der zweiten Magnetelemente aufweist, wobei alle Magnetelemente in Bereichen angeordnet sind, die in der Verbindungsstellung benachbart zum jeweils anderen Ringteil positioniert sind. Hierdurch kann eine besonders stabile gegenseitige Verbindung der beiden Ringteile in der Verbindungsstellung gewährleistet werden, die insbesondere auch während des An- und Ablegens der zusammengesetzten Schmuckringanordnung bei üblichem Gebrauch bestehen bleibt.

Vorteilhafterweise sind die ersten Magnetelemente des ersten Ringteils benachbart zu jeweils einem zweiten Magnetelement des zweiten Ringteils positionierbar, wobei die jeweils benachbart zueinander angeordneten ersten und zweiten Magnetelemente eine entgegen gesetzte Polung aufweisen. Durch die derartige Anordnung der Magnetelemente weist die Schmuckringanordnung eine Art Positionscodierung auf, durch die die beiden Ringteile ausschließlich in der gewünschten Stellung aneinander festgelegt werden können. Zudem ist es für den Träger der Schmuckringanordnung auf diese Weise leichter erkennbar, wie die beiden Ringteile zusammengesteckt werden müssen, um die gewünschte Verbindungsstellung einzunehmen. Alternativ zur benachbarten Anordnung der unterschiedlichen gepolten ersten und zweiten Magnetelemente in der Verbindungsstellung ist es je nach Material der Ringteile auch möglich, die magnetische Anziehungskraft zumindest teilweise durch eine nur einseitige Anordnung eines oder mehrerer Magnetelemente zu generieren, die dann mit dem jeweils anderen Ringteil zusammenwirken.

Zudem ist es günstig, wenn die Magnetelemente durch Dauermagnete gebildet sind, die in den jeweiligen Ringteil eingelassen sind und dabei bündig mit dessen Oberfläche abschließen. Zusätzlich können die eingelassenen Dauermagnete hierbei gemeinsam mit der umliegenden Oberfläche durch Schleifmittel bearbeitet sein. Auf diese Weise lassen sich die Dauermagnete in harmonischer beziehungsweise unauffälliger Art und dauerhaft stabil in den jeweiligen Ringteil integrieren. Dabei können die Dauermagnete insbesondere so positioniert werden, dass sie überhaupt nur im getrennten Zustand der Ringteile sichtbar sind.

Vorteilhafterweise sind die Magnetelemente zylinderförmig ausgebildet und in ebenfalls zylinderförmigen Ausnehmungen der Ringteile aufgenommen. Hierdurch können die Magnetelemente in Sack- oder Durchgangsbohrungen aufgenommen werden, die besonders einfach in die Ringteile eingelassen werden können. Auf diese Weise kann zudem eine besonders stabile Befestigung der Magnetelemente gewährleistet werden, wie beispielsweise durch Kleben oder Klemmen innerhalb der zylinderförmigen Ausnehmung.

Ferner ist es günstig, wenn der erste Ringteil und der zweite Ringteil baugleich ausgebildet sind, was eine einfachere und kostengünstigere Herstellung der Schmuckringanordnung insgesamt ermöglicht. Zudem kann auf diese Weise eine Symmetrie der zusammengesetzten Schmuckringanordnung erzeugt werden, die dieser einen besonders harmonischen optischen Gesamteindruck vermittelt.

In einer weiteren vorteilhaften Ausführungsform weisen der erste Ringteil und der zweite Ringteil jeweils zwei rampenförmige Bereiche auf, die in der Verbindungsstellung gemeinsame Kontaktbereiche zwischen dem ersten und zweiten Ringteil bilden, wobei die rampenförmigen Bereiche derart geformt sind, dass sie die Ringteile derart zueinander ausrichten, dass die Oberflächen der beiden Ringteile zwischen den Kontaktbereichen, das heißt außerhalb derselben, voneinander beabstandet sind und dadurch einen Spalt beziehungsweise eine Durchgangsausnehmung ausbilden. Hierdurch können die beiden Ringteile im zusammengesteckten Zustand ein besonders offen und leicht wirkendes Gesamtgebilde erzeugen.

Alternativ hierzu weisen der erste Ringteil und der zweite Ringteil jeweils zwei rampenförmige Bereiche auf, die in der Verbindungsstellung gemeinsame Kontaktbereiche zwischen dem ersten und zweiten Ringteil bilden, wobei die rampenförmigen Bereiche derart geformt sind, dass sie die Ringteile derart zueinander ausrichten, dass die Oberflächen der beiden Ringteile auch zwischen den Kontaktbereichen, das heißt außerhalb derselben, geschlossen umlaufend aneinander anliegen, wodurch die beiden Ringteile im zusammen gesteckten Zustand einen einheitlich kompakten Gesamteindruck vermitteln können.

In einer weiteren vorteilhaften Ausführungsform der Schmuckringanordnung ist neben dem ersten Ringteil und dem zweiten Ringteil wenigstens ein weiterer Ringteil vorgesehen, der über weitere Magnetmittel an einem der anderen Ringteile festlegbar ist. Hierdurch ist es beispielsweise möglich, die beiden Ringteile in einer der vorangehend beschriebenen Ausführungsform zwischen weiteren derartigen Ringteilen oder auch zwischen geschlossenen Ringelementen anzuordnen, um ein noch komplexeres Erscheinungsbild zu erzeugen. Die Verbindung zwischen den einzelnen Ringteilen beziehungsweise Ringelementen über Magnetmittel ermöglicht dabei wiederum einen leichten Austausch der einzelnen Elemente zur individuellen Gestaltung der Schmuckringanordnung.

Ferner wird die genannte Aufgabe durch ein Ringteil zur Herstellung einer Schmuckringanordnung in einer der oben beschriebenen Ausführungsformen gelöst, wobei dieser eine C-förmige Gesamterstreckung aufweist und dabei einen Öffnungsabschnitt ausbildet sowie wenigstens ein Magnetelement aufweist. Der Ringteil kann dadurch als austauschbarer Ringteil in einer der beschriebenen Ausführungsformen der Schmuckringanordnung verwendet werden.

Es wird darauf hingewiesen, dass alle oben beschriebenen Merkmale des erfindungsgemäßen Gegenstandes untereinander austauschbar beziehungsweise kombinierbar sind, sofern ein Austausch oder eine Kombination derselben aus technischen Gründen nicht ausgeschlossen ist.

In den Figuren ist eine beispielhafte Ausführungsform der Erfindung dargestellt. Es zeigen:
- Figur 1: eine perspektivische Ansicht einer erfindungsgemäßen Schmuckringanordnung,
- Figur 2: eine perspektivische Ansicht der Schmuckringanordnung nach Fig. 1 mit getrennten Ringteilen,
- Figur 3: eine Seitenansicht eines Ringteils nach Fig. 2,
- Figur 4: eine Ansicht des Ringteiles in Richtung IV aus Fig. 3,
- Figur 5: eine Ansicht des Ringteils in Richtung V aus Fig. 3,
- Figur 6: eine Seitenansicht der Schmuckringanordnung in Richtung VI aus Fig. 1,
- Figur 7: eine weitere Seitenansicht der Schmuckringanordnung in Richtung VII aus Fig. 6,
- Figur 8: eine Seitenansicht einer alternativen Ausführungsform der Schmuckringanordnung und
- Figur 9: eine weitere Seitenansicht der alternativen Ausführungsform der Schmuckringanordnung in Richtung IX aus Fig. 8.

Die Figuren 1 und 2 zeigen eine Schmuckringanordnung 2 in Form eines zweiteiligen Fingerringes. Die Schmuckringanordnung 2 weist dabei einen ersten Ringteil 4 und einen zweiten Ringteil 6 auf. Beide Ringteile 4 und 6 sind hierzu C-förmig ausgebildet, so dass der erste Ringteil 4 in Umlaufrichtung einen ersten Öffnungsabschnitt 8 und der zweite Ringteil 6 einen zweiten Öffnungsabschnitt 10 bildet.

Figur 1 zeigt hierbei eine Verbindungsstellung der Schmuckringanordnung 2, in der die beiden Ringteile 4 und 6 ineinandergesteckt sind. Hierbei erstreckt sich der erste Ringteil 4 durch den zweiten Öffnungsabschnitt 10 und der zweite Ringteil 6 durch den ersten Öffnungsabschnitt 8 hindurch.

Um beide Ringteile 4, 6 stabil in der Verbindungsstellung aneinander festlegen zu können, weisen diese Magnetmittel in Form von insgesamt vier ersten Magnetelementen 12 des ersten Ringteils 4 und vier zweiten Magnetelementen 14 des zweiten Ringteils 6 auf. Die ersten Magnetelemente 12 sind dabei durch zylindrische Dauermagnete gebildet, die paarweise beabstandet zueinander an zwei voneinander abgewandten Seiten des ersten Ringteils 4 in jeweils einer ebenfalls zylindrischen ersten Aufnahme 16 befestigt sind. Die zweiten Magnetelemente 14 sind ebenfalls durch zylindrische Dauermagnete gebildet und wiederum paarweise beabstandet zueinander an zwei voneinander abgewandten Seiten des zweiten Ringteils 6 in jeweils einer zylindrischen zweiten Aufnahme 18 festgelegt.

Die Aufnahmen 16 und 18 bestehen aus Sacklöchern, die jeweils in eine Oberfläche 20 des betreffenden Ringteils 4; 6 eingelassen sind. Die stabile Festlegung der Magnetelemente 12, 14 innerhalb der Aufnahmen 16, 18 wird dabei beispielsweise durch Kleben oder Klemmen gewährleistet. Um hierbei einen bündigen Abschluss der Magnetelemente 12, 14 mit der Oberfläche 20 des jeweiligen Ringteils 4, 6 zu gewährleisten, können diese gemeinsam durch Schleifen bearbeitet sein.

Die Magnetelemente 12, 14 sind derart an den Ringteilen 4, 6 positioniert, dass sie in der Verbindungsstellung jeweils benachbart zu einem Magnetelement 14, 12 des jeweils anderen Ringteils 6, 4 angeordnet sind. Dabei weisen zwei benachbart zueinander positionierbare Magnetelemente 12, 14 jeweils eine unterschiedliche Polung auf, um sich in der Verbindungsstellung gegenseitig magnetisch anzuziehen. In einer von der Verbindungsstellung abweichenden Positionierung der beiden Ringteile 4, 6 stoßen sich dagegen gleichartig gepolte Magnetelemente 12, 14 voneinander ab, so dass durch die Magnetelemente 12, 14 eine gewisse Codierung vorgegeben werden kann, die es dem Träger erleichtert, die Verbindungsstellung zu finden.

Wie insbesondere aus Fig. 2 zu entnehmen ist, sind beide Ringteile 4, 6 baugleich ausgeführt. Die Öffnungsabschnitte 8, 10 sind dabei durch erste rampenförmige Bereiche 22 des ersten Ringteils 4 beziehungsweise durch zweite rampenförmige Bereiche 24 des zweiten Ringteils 6 begrenzt, wie sie insbesondere aus den Figuren 3 und 4 zu entnehmen sind. Beim Ineinanderstecken beider Ringteile 4, 6 kommt dabei an den ersten rampenförmigen Bereichen 22 ein zweiter Mittelabschnitt 28 des zweiten Ringteils 6 und an den zweiten rampenförmigen Bereichen 24 ein erster Mittelabschnitt 26 des ersten Ringteils 4 zur Anlage (siehe Figur 1).

Die rampenförmigen Bereiche 22, 24 bilden dadurch in der Verbindungsstellung zusammen mit den darin jeweils aufgenommenen Mittelabschnitten 26, 28 Kontaktbereiche 30 aus, wie sie beispielsweise aus den Figuren 6 und 7 zu entnehmen sind. Die rampenförmigen Bereiche 22, 24 sind dabei derart ausgebildet, dass die beiden Ringteile 4, 6 derart zueinander ausgerichtet werden, dass sie zwischen den Kontaktbereichen 30 jeweils einen Spalt 32 bilden. Dadurch weist die Schmuckringanordnung 2 eine offene und leicht anmutende Gestalt auf.

Alternativ hierzu ist es gemäß einer alternativen Ausführungsform nach den Figuren 8 und 9 auch möglich, die rampenförmige Bereiche 22, 24 derart auszurichten, dass die beiden Ringteile 4, 6 umlaufend bündig aneinander anliegen. Hierdurch kann eine geschlossene beziehungsweise kompakte Formgestalt der Schmuckringanordnung 2 erzielt werden.

Ferner kann an der Schmuckringanordnung 2 wenigstens ein weiterer Ringteil 34 vorgesehen sein, wie in den Figuren 6 bis 9 durch strichpunktierte Linien dargestellt. Zur Verbindung der weiteren Ringteile 34 können dabei an diesen oder an den Ringteilen 4, 6 oder an beiden weitere Magnetmittel 36 vorgesehen sein. Die weiteren Ringteile 34 ermöglichen dabei weitere Gestaltungsmöglichkeiten für die Schmuckringanordnung 2 und können entsprechend den Ringteilen 4, 6 ebenfalls C-förmig oder als geschlossen umlaufende Schmuckringe ausgebildet sein.

Es wird darauf hingewiesen, dass alle oben beschriebenen Elemente und Merkmale der verschiedenen Ausführungsformen des erfindungsgemäßen Gegenstandes untereinander austauschbar beziehungsweise kombinierbar sind, sofern ein Austausch oder eine Kombination derselben aus technischen Gründen nicht ausgeschlossen ist.

## Patentansprüche

1. Schmuckringanordnung (2)
mit wenigstens einem ersten Ringteil (4) und einem zweiten Ringteil (6), die in einer Verbindungsstellung aneinander anlegbar sind,
und mit Magnetmitteln, mittels denen der erste Ringteil (4) und der zweite Ringteil (6) in der Verbindungsstellung lösbar aneinander festlegbar sind,
**dadurch gekennzeichnet, dass** der erste Ringteil (4) einen ersten Öffnungsabschnitt (8) und der zweite Ringteil (6) einen zweiten Öffnungsabschnitt (10) aufweist
und beide Ringteile (4, 6) in der Verbindungsstellung derart zueinander positionierbar sind, dass sich der erste Ringteil (4) durch den zweiten Öffnungsabschnitt (10) und der zweite Ringteil (6) durch den ersten Öffnungsabschnitt (8) erstreckt.

2. Schmuckringanordnung nach Anspruch 1, **dadurch gekennzeichnet, dass** die Magnetmittel am ersten Ringteil (4) wenigstens ein erstes Magnetelement (12) und am zweiten Ringteil (6) wenigstens ein zweites Magnetelement (14) aufweisen.

3. Schmuckringanordnung nach Anspruch 2, **dadurch gekennzeichnet, dass** der erste Ringteil (4) an zwei voneinander abgewandten Seiten jeweils wenigstens eines der ersten Magnetelemente (12) und der zweite Ringteil (6) an zwei voneinander abgewandten Seiten jeweils wenigstens eines der zweiten Magnetelemente (14) aufweist.

4. Schmuckringanordnung nach einem der Ansprüche 2 oder 3, **dadurch gekennzeichnet, dass** die ersten Magnetelemente (12) des ersten Ringteils (4) benachbart zu jeweils einem zweiten Magnetelement (14) des zweiten Ringteils (6) positionierbar sind, und die jeweils benachbart zueinander angeordneten ersten und zweiten Magnetelemente (12, 14) eine entgegen gesetzte Polung aufweisen.

5. Schmuckringanordnung nach einem der Ansprüche 2 bis 4, **dadurch gekennzeichnet, dass** die Magnetelemente (12, 14) durch Dauermagnete gebildet sind, die in den jeweiligen Ringteil (4, 6) eingelassen sind und dabei bündig mit dessen Oberfläche (20) abschließen.

6. Schmuckringanordnung nach Anspruch 5, **dadurch gekennzeichnet, dass** die Magnetelemente (12, 14) zylinderförmig ausgebildet und in ebenfalls zylinderförmigen Aufnahmen (16, 18) der Ringteile (4, 6) aufgenommen sind.

7. Schmuckringanordnung nach einem der Ansprüche 1 bis 6, **dadurch gekennzeichnet, dass** der erste Ringteil (4) und der zweite Ringteil (6) baugleich ausgebildet sind.

8. Schmuckringanordnung nach einem der Ansprüche 1 bis 7, **dadurch gekennzeichnet, dass** der erste Ringteil (4) und der zweite Ringteil (6) jeweils zwei rampenförmige Bereiche (22, 24) aufweist, die in der Verbindungsstellung gemeinsame Kontaktbereiche (30) zwischen dem ersten und zweiten Ringteil (4, 6) bilden, wobei die rampenförmigen Bereiche (22, 24) derart geformt sind, dass sie die Ringteile (4, 6) derart zueinander ausrichten, dass die Oberflächen (20) der beiden Ringteile (4, 6) zwischen den Kontaktbereichen (30) voneinander beabstandet sind und dadurcheinen Spalt (32) ausbilden.

9. Schmuckringanordnung nach einem der Ansprüche 1 bis 7, **dadurch gekennzeichnet, dass** der erste Ringteil (4) und der zweite Ringteil (6) jeweils zwei rampenförmige Bereiche (22, 24) aufweist, die in der Verbindungsstellung gemeinsame Kontaktbereiche (30) zwischen dem ersten und zweiten Ringteil (4, 6) bilden, wobei die rampenförmigen Bereiche (22, 24) derart geformt sind, dass sie die Ringteile (4, 6) derart zueinander ausrichten, dass die Oberflächen (20) der beiden Ringteile (4, 6) auch zwischen den Kontaktbereichen (30) und dadurch geschlossen umlaufend aneinander anliegen.

10. Schmuckringanordnung nach einem der Ansprüche 1 bis 9, **dadurch gekennzeichnet, dass** neben dem ersten Ringteil (4) und dem zweiten Ringteil (6) wenigstens ein weiterer Ringteil (34) vorgesehen ist, der über weitere Magnetmittel (36) an einem der anderen Ringteile (4, 6) festlegbar ist.

11. Ringteil zur Herstellung einer Schmuckringanordnung (2) nach einem der Ansprüche 1 bis 10, **dadurch gekennzeichnet, dass** sich dieser C-förmig erstreckt und dabei einen Öffnungsabschnitt (8, 10) ausbildet sowie wenigstens ein Magnetelement (12; 14) aufweist.

## Claims

1. Jewellery ring assembly (2)
comprising at least one first ring part (4) and a second ring part (6), which can be brought into contact with one another in a combined position,
and with magnetic means, by means of which the first ring part (4) and the second ring part (6) can be detachably secured to one another in the combined position,
**characterized in that** the first ring part (4) comprises a first opening section (8) and the second ring part (6) comprises a second opening section (10),
and wherein both ring parts (4, 6) can be positioned in the combined position in relation to one another in such a way that the first ring part (4) extends through the second opening section (10) and the second ring part (6) extends through the first opening section (8).

2. Jewellery ring assembly according to claim 1, **characterized in that** the magnetic means at the first part (4) comprise at least one first magnet element (12) and at the second ring part (6) at least one second magnet element (14).

3. Jewellery ring assembly according to claim 2, **characterized in that** the first ring part (4) comprises on two sides facing away from one another in each case at least one of the first magnet elements (12) and the second ring part (6) comprises on two sides facing away from one another in each case at least one of the second magnet elements (14).

4. Jewellery ring assembly according to any one of claims 2 or 3, **characterized in that** the first magnet elements (12) of the first ring part (4) can be positioned in each case adjacent to a second magnet element (14) of the second ring part (6), and the first and second magnet elements (12, 14) arranged adjacent to each other have opposing poles.

5. Jewellery ring assembly according to any one of claims 2 to 4, **characterized in that** the magnet elements (12, 14) are formed by permanent magnets, which are let into the respective ring part (4, 6) and in this situation close flush with its surface (20).

6. Jewellery ring assembly according to claim 5, **characterized in that** the magnets (12, 14) are configured in cylinder shape and are accommodated in likewise cylinder-shaped receivers (16, 18) of the ring parts (4, 6).

7. Jewellery ring assembly according to any one of claims 1 to 6, **characterized in that** the first ring part (4) and the second ring part (6) are configured as being of the same structure.

8. Jewellery ring assembly according to any one of claims 1 to 7, **characterized in that** the first ring part (4) and the second ring part (6) each comprise two ramp-shaped regions (22, 24), which in the combined position form common contact regions (30) between the first and second ring parts (4, 6), wherein the ramp-shaped regions (22, 24) are formed in such a way that they align the ring parts (4, 6) in relation to one another in such a way that the surfaces (20) of the two ring parts (4, 6) are spaced at a distance from one another between the contact regions (30), and thereby form a gap (32).

9. Jewellery ring assembly according to any one of claims 1 to 7, **characterized in that** the first ring part (4) and the second ring part (6) each comprise two ramp-shaped regions (22, 24), which in the combined position form common contact regions (30) between the first and second ring parts (4, 6), wherein the ramp-shaped regions (22, 24) are formed in such a way that they align the ring parts (4, 6) in relation to one another in such a way that the surfaces (20) of the two ring parts (4, 6) are also in contact with one another between the contact regions (30), and are thereby closed circumferentially.

10. Jewellery ring assembly according to any one of claims 1 to 9, **characterized in that** in addition to the first ring part (4) and the second ring part (6) at least one further ring part (34) is provided, which can be secured to one of the other ring parts (4, 6) by further magnetic means (36).

11. Ring part for producing a jewellery ring assembly (2) in accordance with any one of claims 1 to 10, **characterized in that** this extends in a C-shape, and thereby forms an opening section (8, 10), and comprises at least one magnet element (12, 14).

## Revendications

1. Système de bijou en anneau (2), comprenant
au moins une première pièce annulaire (4) et une deuxième pièce annulaire (6) qui peuvent être apposées l'une à l'autre en un emplacement de liaison,
et des moyens magnétiques au moyen desquels la première pièce annulaire (4) et la deuxième pièce annulaire (6) peuvent être fixées l'une à l'autre de manière démontable en l'emplacement de liaison,
**caractérisé en ce que** la première pièce annulaire (4) présente une première partie ouverte (8) et la deuxième pièce annulaire (6) présente une deuxième partie ouverte (10),
et les deux pièces annulaires (4, 6) peuvent être positionnées l'une par rapport à l'autre en l'emplacement de liaison de façon que la première pièce annulaire (4) traverse la deuxième partie ouverte (10) et la deuxième pièce annulaire (6) traverse la première partie ouverte (8).

2. Système de bijou en anneau selon la revendication 1, **caractérisé en ce que** les moyens magnétiques comportent au moins un premier élément magnétique (12) sur la première pièce annulaire (4) et au moins un deuxième élément magnétique (14) sur la deuxième pièce annulaire (6).

3. Système de bijou en anneau selon la revendication 2, **caractérisé en ce que** la première pièce annulaire (4) présente sur chacun de deux côtés mutuellement opposés au moins un des premiers éléments magnétiques (12) et la deuxième pièce annulaire (6) présente sur chacun de deux côtés mutuellement opposés au moins un des deuxièmes éléments magnétiques (14).

4. Système de bijou en anneau selon la revendication 2 ou 3, **caractérisé en ce que** les premiers éléments magnétiques (12) de la première pièce annulaire (4) peuvent chacun être positionnés au voisinage d'un deuxième élément magnétique (14) de la deuxième pièce annulaire (6), et les premiers et deuxièmes éléments magnétiques (12, 14) respectivement positionnés mutuellement voisins sont de polarité contraire.

5. Système de bijou en anneau selon l'une des revendications 2 à 4, **caractérisé en ce que** les éléments magnétiques (12, 14) sont constitués par des aimants permanents qui sont insérés dans la pièce annulaire respective (4, 6) et s'y raccordent de façon jointive avec la surface de celle-ci.

6. Système de bijou en anneau selon la revendication 5, **caractérisé en ce que** les éléments magnétiques (12, 14) sont cylindriques et reçus dans des logements également cylindriques (16, 18) des pièces annulaires (4, 6).

7. Système de bijou en anneau selon l'une des revendications 1 à 6, **caractérisé en ce que** la première pièce annulaire (4) et la deuxième pièce annulaire (6) sont constructivement identiques.

8. Système de bijou en anneau selon l'une des revendications 1 à 7, **caractérisé en ce que** la première pièce annulaire (4) et la deuxième pièce annulaire (6) présentent chacune deux zones formant rampe (22, 24), qui forment à l'emplacement de liaison des zones de contact communes (30) entre la première et la deuxième pièce annulaire (4, 6), les zones formant rampes (22, 24) étant formées de façon à orienter les deux pièces annulaires (4, 6) l'une par rapport à l'autre de façon que les surfaces (20) des deux pièces annulaires (4, 6) soient distantes l'une de l'autre entre les zones de contact (30) et forment ainsi une fente (32).

9. Système de bijou en anneau selon l'une des revendications 1 à 7, **caractérisé en ce que** la première pièce annulaire (4) et la deuxième pièce annulaire (6) présentent chacune deux zones formant rampe (22, 24) qui forment à l'emplacement de liaison des zones de contact communes (30) entre la première et la deuxième pièce annulaire (4, 6), les zones formant rampes (22, 24) étant formées de façon à orienter les deux pièces annulaires (4, 6) l'une par rapport à l'autre de façon que même entre les zones de contact (30) les surfaces (20) des deux pièces annulaires (4, 6) soient adjacentes l'une à l'autre et ainsi occlusives l'une contre l'autre sur tout le pourtour.

10. Système de bijou en anneau selon l'une des revendications 1 à 9, **caractérisé en ce qu'**il est prévu outre la première pièce annulaire (4) et de la deuxième pièce annulaire (6) au moins une pièce annulaire supplémentaire (34) pouvant être fixée à l'une des autres pièces annulaires (4, 6) par des moyens magnétiques supplémentaires (36).

11. Pièce annulaire pour la fabrication d'un système de bijou en anneau (2) selon l'une des revendications 1 à 10, **caractérisée en ce qu'**elle s'étend en forme de C et constitue ainsi une parte ouverte (8, 10), et présente au moins un élément magnétique (12, 14).
